# EUROPÄISCHE PATENTSCHRIFT

(11) **EP 0 270 016 B1**
(45) Veröffentlichungstag und Bekanntmachung des Hinweises auf die Patenterteilung: **05.02.1992**
(21) Anmeldenummer: 87117530.3
(22) Anmeldetag: 27.11.1987
(51) Int. Cl.: A47F 3/14

(54) **Bauteilsatz für ein Warenpräsentationsfach**
Construction kit for a goods display box
Eléments constructifs pour un plateau d'étalage

(30) Priorität: 29.11.1986 DE 3640913
(43) Veröffentlichungstag der Anmeldung: 08.06.1988
(73) Patentinhaber: Schenk, Werner, D-7100 Heilbronn (DE)
(72) Erfinder: Schenk, Werner, D-7100 Heilbronn (DE)
(74) Vertreter: Müller, Hans, Dipl.-Ing.

(56) Entgegenhaltungen:
- EP-A- 0 120 099
- GB-A- 1 070 391
- US-A- 3 582 170

## Beschreibung

### TECHNISCHES GEBIET

Die Erfindung betrifft einen Bauteilsatz für ein Warenpräsentationsfach, wie es in Verkaufsmöbeln z. B. in Selbstbedienungsläden zum Präsentieren unterschiedlichster Waren verwendet wird.

### STAND DER TECHNIK

Für den Verkaufserfolg insbesondere in Selbstbedienungsläden ist es erforderlich, alle geführten Artikel dauernd in den Präsentationsfächern vorrätig zu halten. Der Vorrat in den Fächern soll jedoch nicht allzu groß sein, damit möglichst viele Artikel untergebracht werden können. Der Platz für jeden Artikel soll möglichst eindeutig bestimmt sein, damit die Kunden einen einmal gekauften Artikel möglichst schnell wiederfinden.

Diese Ziele wurden in den letzten Jahren dadurch erreicht, daß Warenpräsentationsfächer mit scannerfähigen Artikelschienen und mit Fachunterteilungen für jeden einzelnen Artikel, ausgestattet wurden. Bei den scannerfähigen Schienen handelt es sich um solche, bei denen ein Etikettenschlitz, in den Bar-Code-Etiketten eingeschoben werden, von einer möglichst dünnen, durchsichtigen Blende abgedeckt sind, wodurch es möglich ist, den Bar-Code mit einem Scanner zu lesen. Zu jedem Fach gehört ein Bar-Code-Etikett in der Artikelschiene, das jeweils dem Artikel im Fach dahinter zugeordnet ist. Zum Erfassen des Warenbestandes wird durch Überfahren des Bar-Codes mit dem Scanner die Bezeichnung des Artikels in einen Rechner eingelesen und mittels einer Eingabeeinrichtung wird in diesen die Stückzahl im Fach noch vorhandener Exemplare dieses Artikels ebenfalls eingegeben. Der Rechner berechnet dann, wieviele Exemplare aus dem Lager zum Wiederauffüllen des Faches bereitgestellt werden müssen.

Da Waren sehr unterschiedlich ausgebildet sind, sind entsprechend unterschiedlich ausgebildete Präsentationsfächer erforderlich. Für gutstehende Waren, z. B. Kaffeepackungen reicht es, die Fachunterteilung durch ebene Fachtrennteile vorzunehmen. Beim Stapeln flacher Waren, z. B. von Schokoladetafeln ist es erforderlich, die Waren gegen zu starkes gegenseitiges Verrutschen und dadurch gegen ein Herausrutschen aus dem Fach zu sichern. Bei Schüttwaren, z. B. losen Bonbons, müssen die Fächer als Tröge ausgebildet sein.

Die Anpassung an derartige unterschiedliche Fachformen wurde zum Teil dadurch bewerkstelligt, daß unterschiedlich ausgebildete Fachtrennteile zur Verfügung gestellt wurden, entweder ganz ebene, oder solche mit angeformten Stützeinrichtungen, oder solche mit angeformten Einrichtungen zum Einschieben von Längsplatten um Tröge bilden zu können. Diese Fachtrennteile wurden auf Stege an den Etikettenschienen aufgesetzt. Diese Stege bieten eine gute Befestigungsmöglichkeit, jedoch haben sie den Nachteil, daß sie über die Ebene hochstehen, die durch den Fachboden übersteht, an dem die Schiene befestigt ist. Dadurch steht die Schiene dem Herausnehmen von Ware hinderlich im Wege.

Ein Bauteilsatz für ein Warenpräsentationsfach der eingangs genannten Art ist ferner der EP-A 120 099 zu entnehmen. Der Bauteilsatz besitzt einerseits ein Fachtrennteil mit einer Frontkante und einem Fuß, der als unterste Begrenzung eine Fuß-Unterkante aufweist, die sich rechtwinklig zur Trennteilebene erstreckt, und besitzt andererseits ein Bauteil mit Nut in Gestalt einer oben offenen Schiene, in die das Fachtrennteil mit einer Kante eingreift. Dadurch, daß diese Schiene mit ihrer Basis immer von oben auf einem Fachboden aufgesetzt vorhanden ist, steht auch sie dem Entnehmen von Waren hinderlich im Wege. Zusätzlich erschwert sie insbesondere bei höher plazierten Fachböden die Einsicht in den hinter diesen Fachböden vorhandenen Bodenbereich. Auch zum Reinigen des Fachbodens stellt die hochstehende Schiene ein Hindernis dar.

Eine scannerförmige Schiene mit von oben einrastbaren Regalteilen ist ferner aus der US-A 3.582.170 bekannt. Diese Schiene wird an der vorderen Stirnseite eines Fachbodens befestigt. Um einen ausreichend stabilen Sitz der Schiene zu erreichen, muß dieselbe beispielsweise angeschraubt werden, was einen recht erheblichen Aufwand darstellt. Dadurch ist die Einsatzmöglichkeit dieser Schiene entsprechend begrenzt.

### DARSTELLUNG DER ERFINDUNG

Ausgehend von diesem Stand der Technik liegt der Erfindung die Aufgabe zugrunde, ein möglichst variables Bauteilsystem für ein Warenpräsentationsfach anzugeben, das den jeweiligen Einsatzzwecken optimal angepaßt werden kann. Diese Aufgabe wird bei dem bekannten, gattungsgemäßen Bauteilsatz durch die Merkmale der nebengeordneten Ansprüche 1 und 2 gelöst. Der erfindungsgemäße Bauteilsatz besitzt damit immer eine scannerfähige Etikettenschiene, in deren Nut das Fachtrennteil entweder mit seinem Fuß direkt (Anspruch 1) oder indirekt über eine zwischengeschaltete achssymmetrische Frontplatte (Anspruch 2) eingreift. Die Etikettenschiene liegt dabei lediglich mit einem Befestigungsschenkel auf dem Fachboden auf, so daß sie keine Stolperschwelle darstellen kann. Eine derartige Schiene kann leicht am Fachboden befestigt werden, insbesondere durch Kleben. Zum Befestigen der Fachtrennteile ist lediglich deren jeweiliger Fuß in die Nut in der am Fachboden befestigten Schiene einzustecken. Dadurch stehen nach vorne keine Teile mehr über die Fachbodenebene über, so daß Waren einfach herausgenommen oder eingeschoben werden können. Ausserdem ist der Blick in das Fach nicht durch einen vorne am Fach hochstehenden Steg erschwert, was unter Verwendung herkömmlicher Bauteilsätze insbesondere bei hochliegenden Fächern, überdurchschnittlicher Augenhöhe, von Nachteil war.

Sofern das Bauteil mit Nut die achssymmetrische Frontplatte ist, verläuft die Nut entlang der Symmetrieachse. Die Frontplatte ist in ihrer Abmessung an die Abmessung der Frontkante des Fachtrennteils angepaßt, wobei die Frontkante zum Eingreifen in die Nut vorgesehen ist. Diese Frontplatte ermöglicht es auf einfache Art und Weise, unterschiedliche Fachformen herstellen zu können. Wird nur die Frontplatte auf das Fachtrennteil aufgesetzt, bildet die Frontplatte einen Frontanschlag zum Stützen von Waren, z. B. von aufeinandergestapelten Schokoladetafeln. Ein Trog kann unter Zufhilfenahme einer solchen Frontplatte dadurch gebildet werden, daß an die Frontplatte ein Winkelstück angesetzt wird und dann in den Schlitz zwischen dem Winkelstück und der Frontplatte eine Längsplatte eingesetzt wird, die das Präsentationsfach nach vorne abschließt. Vorteilhafterweise verfügt die Frontplatte bereits über Stege, an denen das Winkelstück angesetzt werden kann. Dabei ist es ein zusätzlicher Vorteil, wenn zumindest einer der Stege über die gesamte Länge der Frontplatte verläuft, um diese zu versteifen. Schließt dieser Steg dicht an die Nut entlang der Symmetrieachse an, dient er zusätzlich dazu, die Frontplattestabil gegenüber dem Fachtrennteil abzustützen. Ein stabiles Haltern ist auch dadurch begünstigt, daß die Platten-Unterkante mit der Fuß-Unterkante des Fachtrennteils fluchtet, wenn die Frontplatte auf die Frontkante des Fachtrennteils aufgesteckt ist. Damit greift auch die Platten-Unterkante in die Nut in der Etikettenschiene ein.

Für den Fall, daß die Frontplatte nur nach einer Seite eines Fachtrennteils als Frontanschlag dienen soll, ist der nicht erforderliche Teil abbrechbar, wozu die Frontplatte gemäß einer Weiterbildung zu beiden Seiten ihrer Nut jeweils eine Sollbruchlinie aufweist.

Aus dem Vorstehenden ist ersichtlich, daß es die erfindungsgemäßen Bauteilsätze aufgrund der verschiedenen Bauteile mit Nut ermöglichen, Präsentationsfächer, wie sie in Zusammenhang mit scannerfähigen Etikettenschienen eingeteilt werden, übersichtlich und leicht aufbauen zu können.

### KURZE BESCHREIBUNG DER FIGUREN

- Fig. 1: Perspektivische Teilansicht eines Warenpräsentationsfaches mit Fachboden, scannerfähiger Etikettenschiene mit Nut, Fachtrennteilen mit Fuß und einer Frontplatte an einem Fachtrennteil;
- Fig. 2: Querschnitt durch den vorderen Teil des Fachbodens des Faches gemäß Fig. 1 mit aufgesetzter Etikettenschiene;
- Fig. 3 bis 5: eine Seitenansicht, eine Frontansicht bzw. eine Draufsicht eines Fachtrennteiles;
- Fig. 6 bis 8: eine Frontansicht, eine Draufsicht bzw. eine Seitenansicht einer Frontplatte;
- Fig. 9: eine Seitenansicht eines Winkelstückes, maßstabsgetreu zur Seitenansicht der Frontplatte gemäß Fig. 8, welches Winkelstück in Draufsicht in Fig. 7 enthalten ist; und
- Fig. 10: eine schematische Draufsicht auf eine Folge von Warenpräsentationsfächern für unterschiedliche Waren.

### BEISPIELE ZUM AUSFÜHREN DER ERFINDUNG

Die perspektivische Teilansicht gemäß Fig. 1 zeigt einen Fachboden 11 mit einer entlang seiner Längskante 12 angesetzten Etikettenschiene 13 und zwei auf den Fachboden 11 aufgesetzten Fachtrennteilen 14, wodurch drei Warenpräsentationsfächer 15.1, 15.2, 15.3 gebildet sind. An die Frontkante 16 des einen Fachtrennteiles 14 ist eine Frontplatte 17 angesetzt.

Der Querschnitt der Etikettenschiene 13 ist aus Fig. 2 erkennbar. Die Schiene verfügt über einen Befestigungsschenkel 18 und einen Etikettenschenkel 19. Diese beiden Schenkel stehen so zueinander, daß dann, wenn der Befestigungsschenkel 18 auf den Fachboden 11 aufgelegt ist, der Etikettenschenkel 19 schräg nach unten absteht.

In demjenigen Endbereich des Befestigungsschenkels 18, der dem Etikettenschenkel 19 zugewandt ist, ist eine Schienennut 20 ausgebildet. Der Etikettenschenkel 19 ist zweischichtig ausgebildet, mit einer hinteren Stützplatte 21 und einer vorderen Abdeckplatte 22, welche beiden Platten an ihrem unteren Ende entlang einer Schweißnaht 23 miteinander verbunden sind. Die Abdeckplatte 22 ist möglichst dünn und möglichst klar, gleichzeitig aber möglichst elastisch ausgebildet, damit ein Bar-Code-Etikett 24 (siehe Fig. 1) bequem und dennoch fest zwischen der Stützplatte 21 und der Abdeckplatte 22 eingespannt werden kann, die Striche auf dem Etikett 24 aber dennoch gut von einem Scanner lesbar sind. Der Aufbau des Etikettenschenkels 19 entspricht in dieser Hinsicht dem Aufbau eines herkömmlichen Etikettenschenkels an einer scannbaren Etikettenschiene.

Der Befestigungsschenkel 18 der Etikettenschiene 13 ist auf die Oberseite des Fachbodens 11 geklebt. Der Fachboden weist an seiner Längskante 12 eine Aussparung 25 auf, in der die Wand der Schienennut 20 liegt. Durch die Klebebefestigung und das Eingreifen der Nutwandung in die Aussparung 25 ist die Etikettenschiene 13 doppelt gegenüber dem Fachboden 11 abgestützt. Eine dritte Abstützung ist dadurch geschaffen, daß nahe dem Unterrand der Stützplatte 21 an dieser nach hinten ein Klemmschenkel 26 ansetzt, der mit seinem freien Ende von unten gegen den Fachboden 11 drückt.

Die Etikettenschiene 13 kann auch an solchen Fachböden 11 befestigt werden, die entlang der Längskante 12 eine Nut aufweisen. In diese Fachbodennut greift dann die Schienennut 20 ein. Der besondere Vorteil der Etikettenschiene 13 liegt aber darin, daß sie keinen solchen herkömmlichen Fachboden mit Nut benötigt, sondern daß sie an einem Fachboden angebracht werden kann, der lediglich die Aussparung 25 aufweist, oder sogar an einem Fachboden ohne jegliche Aussparung. In diesem Fall liegt die Rückseite der Nutwandung an der Längsseite des Fachbodens direkt an. Die Etikettenschiene 13 erfüllt in allen Fällen Doppelfunktion, nämlich zum einen die, daß sie scannerfähig ist, und zum anderen die, daß sie eine Schienennut 20 zum Einsetzen von Fachunterteilungsbauteilen aufweist, worauf weiter unten näher eingegangen wird.

Details zum Fachtrennteil 14 gemäß dem bevorzugten Ausführungsbeispiel sind aus den Figuren 3 bis 5 erkennbar. Das Fachtrennteil 14 ist als im wesentlichen rechteckige Platte ausgebildet, wobei jedoch die vordere obere Kante stark ausgebrochen ist, damit das Fachtrennteil dann, wenn es in voller Höhe verwendet wird, nicht die Sicht in den vorderen Bereich des benachbarten Präsentationsfachs verdeckt. Das Fachtrennteil 14 verfügt über zwei Sollbruchlinien 27.14.1 parallel zur Trennteil-Unterkante 28 und eine Sollbruchlinie 27.14.2 parallel zu seiner Frontkante 16. Die Frontkante 16, die Hinterkante 30 und derjenige Teil des Fachtrennteils 14, der nach einem Brechen entlang der zur Frontkante 16 parallelen Sollbruchlinie 27.14.2 die neue Hinterkante bildet, sind jeweils mit einer Verdickung 31. 16, 31.30 bzw. 31.14 versehen. Die Verdickung 31. 16 an der Frontkante 16 dient dazu, einen sicheren Zusammenhalt mit der aufgesteckten Frontplatte 17 zu gewährleisten. Die Verdickung 31.30 an der Hinterkante 30 bzw. die Verdickung 31.14 an der Sollbruchlinien-Hinterkante dienen dazu, gegebenenfalls Platten zu haltern, die entsprechend wie die Frontplatte 17 aufgebaut sind. Derartiges ist dann erforderlich, wenn ein Präsentationsfach nach hinten nicht durch eine feste Wand abgeschlossen ist, sondern offen ist, und wenn dort ein Frontanschlag geschaffen werden soll oder eine Längsplatte eingeschoben werden soll, um einen geschlossenen Warentrog zu schaffen. Die Hinterkante 30 kann auch zwischen die Wände eines doppelwandigen Fachtrennteiles eingreifen, zwischen welchen Wänden das Fachtrennteil mit seinem hinteren Bereich hin- und herschiebbar ist, um so gerade die Tiefe eines Fachbodens einstellbar überbrücken zu können.

Im unteren Bereich der Frontkante 16 setzt ein Fuß 32 an, der sich bis unter die Trennteil -Unterkante 28 erstreckt und als unterste Begrenzung eine Fuß-Unterkante 33 aufweist, die sich rechtwinklig zur Ebene des Fachtrennteiles 14 erstreckt. Die Fuß-Unterkante 33 weist an ihrem unteren Ende eine Verdickung 31.33 auf. Der Fuß 32 und die Fuß-Unterkante 33 sind so bemessen, daß sie gerade in die Schienennut 20 passen und dann, wenn der Fuß ganz in die Nut eingreift, die Trennteil-Unterkante 28 gerade auf dem Fachboden 11 aufliegt. Vorzugsweise ist die Klemmung des Fußes 32 in der Schienennut 20 gerade so stark, daß sich der Fuß noch in der Nut verschieben läßt und dadurch das Fachtrennteil 14 in Längsrichtung des Fachbodens 11 verschiebbar ist.

Der Aufbau des bevorzugten Ausführungsbeispiels der Frontplatte 17 wird nun anhand der Figuren 6 bis 8 näher erläutert. Die Frontplatte 17 ist im wesentlichen rechteckförmig, weist jedoch in ihrem unteren Bereich eine dreiecksförmige Ausnehmung 34 auf, die in ihrer Form an die Form des Fußes 32 so angepaßt ist, daß der Fuß 32 gerade in der Ausnehmung 34 Platz hat, wie dies aus Fig. 1 erkennbar ist. Parallel zur Platten-Unterkante 35 verlaufen zwei Sollbruchlinien 27.17.1, mit Hilfe derer die Frontplatte 17 lediglich durch Abbrechen entlang der Sollbruchlinien auf unterschiedliche Höhen einstellbar ist.

Entlang der Symmetrie-Längsachse der Frontplatte 17 verläuft eine Plattennut 36, die in ihrem Grund angepaßt an die Verdickung 31.16 an der Frontkante 16 des Fachtrennteils 14 verdickt ist. Dadurch hält die Frontplatte 17 fest am Fachtrennteil 14, wenn die beiden Teile entlang der Frontkante 16 am Fachtrennteil und entlang der Plattennut 36 zusammengesteckt sind. Der feste Zusammenhalt wird durch zwei weitere Maßnahmen begünstigt, nämlich zum einen dadurch, daß in zusammengestecktem Zustand auch die Platten-Unterkante 35 mit einer dort vorhandenen Verdickung 31.35 in die Schienennut 20 eingreift, und zum anderen dadurch, daß dicht anschließend an die Plattennut 36 zu beiden Seiten derselben jeweils ein durchgehender Steg 37 rechtwinklig von der Rückseite der Frontplatte 17 hochsteht. Diese beiden Stege 37 liegen in aufgestecktem Zustand der Frontplatte dicht am vorderen Bereich des Fachtrennteiles 14 an und sichern so die Frontplatte 17 gegen Verkippen um die Frontkante 16. Zugleich wirken die durchgehenden Stege 37 verstärkend gegen Verbiegungskräfte quer zur Längsrichtung der Frontplatte 17.

Eine dritte Funktion der durchgehenden Stege 37 ist die, daß sie zusammen mit einem jeweils anschließenden Haltesteg 38, der nur im unteren Bereich der Frontplatte 17 vorhanden ist, dazu dienen, ein Winkelstück 39 klemmend zu halten. Wie aus der dargestellten Draufsicht des Winkelstücks 39 in Fig. 7 und der zugehörigen Seitenansicht von Fig. 9 erkennbar ist, verfügt das Winkelstück 39 über einen ersten Schenkel 40, der an der Frontplatte 17 klemmend gehalten ist, und einen zum ersten Schenkel 40 rechtwinklig stehenden zweiten Schenkel 41. Aufgrund dieses Aufbaues stehen dann, wenn das Winkelstück 39 von jeweils einem durchgehenden Steg 37 und einem Haltesteg 38 gehalten wird, der zweite Schenkel 41 des Winkelstückes 39 und die Rückfläche der Frontplatte 17 parallel zueinander, wodurch ein Führungsschlitz 42 gebildet ist, in den eine Längsplatte 43 einschiebbar ist, wie dies in Fig. 10 dargestellt ist.

Der erste Schenkel 40 des Winkelstückes 39 kann mit den Stegen 37 und 38 an der Frontplatte 17 verklebt sein. Von besonderem Vorteil ist es aber, die einander zugewandten Flächen des durchgehenden Steges 37 und des Haltesteges 38 wie auch die Flächen am ersten Schenkel 40 des Winkelstückes 39 zu riffeln, um dadurch einen besonders sicheren Klemmsitz des Winkelstückes 39 an der Frontplatte 17 zu erzielen. Dann steht es dem Benutzer jederzeit frei, die Frontplatte 17 einmal mit Winkelstück 39 und ein anderesmal ohne dasselbe zu verwenden.

An der Frontplatte 17 sind außer den bereits erwähnten zur Platten-Unterkante 35 parallelen Sollbruchlinien noch dazu rechtwinklige Sollbruchlinien 27.17.2 vorhanden, die somit parallel zur Plattennut 36 verlaufen, und zwar so, daß ein Abbrechen entlang dieser Sollbruchlinien möglichst dicht neben einem der Haltestege 38 erfolgt, jedoch so, daß der entsprechende Haltesteg noch stehenbleibt. Diese Ausgestaltung ermöglicht es, die Frontplatte 17 an eine Verwendung anzupassen, bei der sie nur nach einer Seite des Fachtrennteiles 14 hin Frontanschlagsfunktion übernehmen muß. Dies wird nun anhand von Fig. 10 näher erläutert.

In der Draufsicht auf mehrere Präsentationsfächer 15.4, 15.5 und 15.6 gemäß Fig. 10 ist der Übersichtlichkeit halber die eigentlich vorhandene Etikettenschiene 13 weggelassen. Die vordere Begrenzungslinie 44 in Fig. 10 entspricht der Lage der Schienennut 20.

Im linken Präsentationsfach 15.4 ist gut stehende Ware 45 gestapelt, z. B. Kaffeepackungen. Demgemäß ist es an der Frontseite dieses Faches nicht erforderlich, eine Frontplatte als Frontanschlag vorzusehen. Auf das ganz linke Fachtrennteil 14 ist demgemäß keine Frontplatte aufgesetzt.

Im mittleren Fach 15.5 ist leicht verrutschende Ware 46, z. B. in Form von Schokoladetafeln, gestapelt. Diese Ware 46 benötigt Frontanschläge, weswegen auf die beiden begrenzenden Fachtrennteile 14, nämlich das zweite und das dritte Fachtrennteil von links, vorne jeweils eine Frontplatte 17 aufgesetzt ist. Die linke Frontplatte ragt dabei etwas in den Frontbereich des linken Präsentationsfachs 15.4, wirkt dort jedoch kaum störend, da diese Frontplatte nach links hin entlang der linken vertikalen Sollbruchlinie abgebrochen ist.

Im rechten Präsentationsfach 15.6 ist Schüttware 47 untergebracht, z. B. einzelne Bonbons. Um diese am Herausrutschen aus dem Präsentationsfach zu hindern, ist dieses nach vorne durch eine Längsplatte 43 abgeschlossen, die zwischen Führungsschlitze 42 an den Frontplatten jeweils links und rechts am rechten Präsentationsfach 15.6 durch Ansetzen eines Winkelstückes 39 gebildet sind. Ein nach vorne und hinten gleich sicherer Halt der Längsplatte 43 ist dann erzielt, wenn der zweite Schenkel 41 des Winkelstückes 39 so lang ist wie es der Entfernung eines zur Symmetrieachse der Frontplatte 17 verlaufenden Längsrandes vom nächsten Stegpaar 37, 38 entspricht.

Im Bisherigen wurde davon ausgegangen, daß die Frontkante 16 des Fachtrennteiles 14 im wesentlichen rechtwinklig zur Unterkante des Fachtrennteiles verläuft. Es ist jedoch durchaus möglich, z.B. aus designerischen Gründen, die Frontkante 16 schräg nach hinten verlaufen zu lassen. Eine entsprechende Neigung kann dann die Schienennut 20 aufweisen. Eine andere Möglichkeit ist die, daß der Fuß 32 nach wie vor rechtwinklig zur Unterkante des Fachtrennteiles 14 verläuft und demgemäß ein Knick zwischen dem Fuß und der Frontkante 16 steht. Ein entsprechender Knick ist bei einer solchen Ausführungsform auch an der Frontplatte 17 parallel zur Plattenunterkante 35 anzubringen, und zwar in einer solchen Höhe, daß bei in die Schienennut 20 eingesetzter Frontplatte 17 der Knick in etwa in Höhe der Oberkante der Nut verläuft. Aus designerischen Gründen kann es angebracht sein, noch weitere Änderungen in der Gestalt des Fachtrennteiles 14 und der Frontplatte 17 vorzunehmen, z.B. die Frontplatte 17 nicht mehr genau rechtwinklig auszubilden, sondern z.B. sich nach oben verjüngend.

Es wird darauf hingewiesen, daß Fachtrennteile mit Fuß- und Frontplatten der beschriebenen Art auch dann verwendet werden können, wenn auf eine Artikelschiene mit Nut verzichtet wird, sondern statt dessen ein Fachboden mit Nut verwendet wird. In diesem Fall kann z. B. eine scannerfähige Artikelschiene verwendet werden, die zum Befestigen lediglich einen dünnen Schenkel aufweist, der in die Nut am Fachboden gesteckt wird und dort durch die Füße eingesetzter Fachtrennteile gehalten wird. Auch in diesem Fall werden die Vorteile großer Variationsmöglichkeit in der Fachgestaltung erzielt, was insbesondere durch das Verwenden der besonderen Frontplatte mit den vertikalen Sollbruchlinien und der Befestigungsmöglichkeit für ein Winkelstück ermöglicht ist.

Andererseits ist es nicht zwingend erforderlich, zusammen mit einer scannerfähige Artikelschiene eine Frontplatte der angegebenen Art zu verwenden. Bereits eine scannerfähige Artikel schiene mit Nut gewährleistet, daß scannerfähige Warenpräsentationsfächer einfach und leicht bedienbar dadurch aufgebaut werden können, daß die Schiene entlang der Vorderkante eines Fachbodens befestigt wird und in die Nut an der Schiene Befestigungsorgane der Fachtrennteile eingeklemmt werden.

Eine auf ein Fachtrennteil 14 aufsteckbare Frontplatte 17 mit Plattennut 36, mit vertikalen Sollbruchlinien 27.17.2 und Stegen 37, 38 zum Einklemmen eines Winkelstückes 39 kann auch zusammen mit einem herkömmlichen Fachtrennteil verwendet werden, das nicht mit einem Fuß in eine Schiene eingesteckt wird, sondern das mit einer Nut in einen Steg an einer Etikettenschiene eingehängt wird. Entsprechend ist die Forntplatte 17 in einem solchen Fall im unteren Bereich nicht mit einer in die Etikettenschiene einsteckbaren Verdickung ausgestattet, sondern mit einer Nut in der Unterkante, in die der genannte Steg an der Etikettenschiene eingreift. Es ist aber auch möglich, die Frontplatte im unteren Bereich so auszubilden, daß sie mit der Etikettenschiene gar nicht verbunden ist, sondern nur mit der Frontkante des Fachtrennteiles zusammengesteckt ist. Auch in diesen Fällen werden die entscheidenden Vorteile der erfindungsgemäßen Frontplatte erzielt, nämlich einfaches Herstellen von Frontanschlägen nach beiden Seiten oder wahlweise nach nur einer Seite eines Fachtrennteiles und einfaches Herstellen von Warentrögen durch Einsetzen von Winkelstücken in Klemmbereiche, wie sie bei der dargestellten Ausführungsform durch die Stegpaare 37, 38 gegeben sind.

## Patentansprüche

1. Bauteilsatz für ein Warenpräsentationsfach (15.1-15.6), mit
- einem Fachtrennteil (14) mit einer Frontkante (16) und einem Fuß (32), der als unterste Begrenzung eine Fuß-Unterkante (33) aufweist, die sich rechtwinklig zur Trennteilebene erstreckt, und
- einem Bauteil (13) mit einer Nut, in die das Fachtrennteil mit einer Kante eingreift,
**dadurch gekennzeichnet,** daß
- der Fuß im unteren Bereich der Frontkante ansetzt und sich bis unter die Trennteil-Unterkante (28) erstreckt,
- das Bauteil mit Nut eine scannerfähige Etikettenschiene (13) ist, die einen Befestigungsschenkel (18) zum Befestigen der Schiene auf dem Fachboden (11) des Präsentationsfaches (15.1 bis 15.6) besitzt, wobei die Nut (20) im Befestigungsschenkel in Längsrichtung der Schiene verläuft, und
- die Kante des Fachtrennteiles (14), die zum Eingreifen in die Nut vorgesehen ist, die Fuß-Unterkante (33) ist.

2. Bauteilsatz für ein Warenpräsentationsfach (15.1-15.6), mit
- einem Fachtrennteil (14) mit einer Frontkante (16) und einem Fuß (32), der als unterste Begrenzung eine Fuß-Unterkante (33) aufweist, die sich rechtwinklig zur Trennteilebene erstreckt, und
- einem Bauteil (17) mit einer Nut, in die das Fachtrennteil mit einer Kante eingreift,
**dadurch gekennzeichnet,** daß
- das Bauteil mit Nut eine achssymmetrische Frontplatte (17) ist, bei der die Nut (36) entlang der Symmetrieachse verläuft,
- die Kante am Fachtrennteil (14), die zum Eingreifen in die Nut vorgesehen ist, die Frontkante (16) ist, wozu die Nut in ihrer Abmessung an die Abmessung der Frontkante angepaßt ist,
- die Plattenunterkante (35) der Frontplatte (17) mit zumindest einem Fuß ausgebildet ist, der sich bis unter die Trennteil-Unterkante (28) des Fachtrennteils (14) erstreckt,
- eine scannerfähige Etikettenschiene (13) einen Befestigungsschenkel (18) besitzt, mit dem sie auf dem Fachboden (11) befestigbar ist, wobei eine Nut (20) im Befestigungsschenkel (18) in Längsrichtung der Schiene (13) verläuft, und
- die Unterkante (35) des Fußes der Frontplatte (17) in die Nut (20) der Etikettenschiene (13) eingreifbar ist.

3. Bauteilsatz nach Anspruch 1 oder 2,
**dadurch gekennzeichnet,** daß
die Frontkante (16) des Fachtrennteils (14) im wesentlichen rechtwinklig zur Unterkante (28) des Fachtrennteils verläuft.

4. Bauteilsatz nach Anspruch 2 oder 3,
**dadurch gekennzeichnet,** daß
an der Frontplatte (17) zu beiden Seiten der Nut (36) eine Sollbruchlinie (27.17.2) vorhanden ist.

5. Bauteilsatz nach Anspruch 2 oder 3,
**dadurch gekennzeichnet,** daß
an der Frontplatte (17) zwei Paare von Stegen (37, 38) vorhanden sind, die auf der Seite der Nut (36) von der Platte wegstehen, wobei jeweils ein Paar parallel zu jeweils einer Seite der Nut verläuft.

6. Bauteilsatz nach den Ansprüchen 4 und 5,
**dadurch gekennzeichnet,** daß
jedes Stegpaar (37, 38) zwischen der Nut (36) und einer Sollbruchlinie (27.17.2) verläuft.

7. Bauteilsatz nach einem der Ansprüche 4 oder 5,
**gekennzeichnet durch**
ein Winkelstück (39), dessen erster Schenkel (40) für den Eingriff zwischen den Stegen (37, 38) eines der Stegpaare ausgebildet ist und dessen zweiter Schenkel (41) so zum ersten Schenkel angeordnet ist, daß in dem Zustand, in dem das Winkelstück und die Frontplatte (17) zusammengesteckt sind, der zweite Schenkel parallel zur Plattenebene verläuft.

8. Bauteilsatz nach Anspruch 7,
**dadurch gekennzeichnet,** daß
der zweite Schenkel (41) im wesentlichen so lang ist, wie es der Entfernung eines zur Symmetrieachse verlaufenden Längsrandes der Frontplatte (17) vom nächsten Stegpaar (37, 38) entspricht.

## Claims

1. Set of components for a goods presentation shelf unit (15.1-15.6), having
- a shelf divider (14) with a front edge (16) and a foot (32), which has as the lowermost limitation a foot lower edge (33), which extends at right angles to the plane of the divider, and
- a component (13) with a groove, into which the shelf divider engages with an edge,
characterised in that
- the foot adjoins in the lower region of the front edge and extends below the divider lower edge (28),
- the component with groove is a scannable label rail (13), which has a fastening leg (18), for fastening the rail on the shelf (11) of the presentation shelf unit (15.1 to 15.6), the groove (20) in the fastening leg running in the longitudinal direction of the rail, and
- the edge of the shelf divider (14), which is provided for engaging in the groove, is the foot lower edge (33).

2. Set of components for a goods presentation shelf unit (15.1-15.6), having
- a shelf divider (14) with a front edge (16) and a foot (32), which has as the lowermost limitation a foot lower edge (33), which extends at right angles to the plane of the divider, and
- a component (17) with a groove, into which the shelf divider engages with an edge,
characterised in that
- the component with groove is an axially symmetrical front plate (17), in which the groove (36) runs along the axis of symmetry,
- the edge on the shelf divider (14), which is provided for engaging in the groove, is the front edge (16), for which purpose the groove is adapted in its dimensions to the dimensions of the front edge,
- the plate lower edge (35) of the front plate (17) is designed with at least one foot, which extends below the divider lower edge (28) of the shelf divider (14),
- a scannable label rail (13) has a fastening leg (18), with which it can be fastened on the shelf (11), a groove (20) in the fastening leg (18) running in the longitudinal direction of the rail (13), and
- the lower edge (35) of the foot of the front plate (17) is able to engage in the groove (20) of the label rail (13).

3. Set components according to Claim 1 or 2, characterised in that the front edge (16) of the shelf divider (14) runs essentially at right angles to the lower edge (28) of the shelf divider.

4. Set of components according to Claim 2 or 3, characterised in that on the front plate (17) there is a predetermined breaking line (27.17.2) to both sides of the groove (36).

5. Set of components according to Claim 2 or 3, characterised in that on the front plate (17) there are two pairs of lugs (37, 38), which protrude from the plate on the side of the groove (36), one pair in each case running parallel to respectively one side of the groove.

6. Set of components according to Claims 4 and 5, characterised in that each pair of lugs (37, 38) runs between the groove (36) and a predetermined breaking line (27.17.2).

7. Set of components according to one of Claims 4 or 5, characterised by an angle piece (39), the first leg (40) of which is designed for the engagement between the lugs (37, 38) of one of the pairs of lugs and the second leg (41) of which is arranged with respect to the first leg in such a way that, in the state in which the angle piece and the front plate (17) are fitted together, the second leg runs parallel to the plane of the plate.

8. Set of components according to Claim 7, characterised in that the second leg (41) is essentially of a length corresponding to the distance of a longitudinal edge of the front plate (17) running towards the axis of symmetry from the next pair of lugs (37, 38).

## Revendications

1. Jeu d'éléments de contruction pour un présentoir à marchandises (15.1-15.6), avec
- une pièce de séparation d'étagère (14) avec un chant frontal (16) et un pied (32), qui comme limite inférieure présente un chant inférieur (33) de pied qui s'étend perpendiculairement au plan de la pièce de séparation, et
- une pièce de construction (13) à rainure dans laquelle s insère un chant de la pièce de séparation d'étagère,
**caractérisé en ce que**
- le pied repose dans la partie inférieure du chant frontal et s'étend jusqu'en-dessous du chant inférieur (28) de la pièce de séparation,
- la pièce de construction à rainure est un rail à étiquettes (13) pouvant être lues par scanner, qui possède une aile de fixation (18) pour la fixation du rail sur le panneau d'étagère (11) du présentoir (15.1 à 15.6), la rainure (20) de l'aile de fixation s'étendant dans la direction longitudinale du rail, et
- le chant de la pièce de séparation d'étagère (14), qui est prévu pour s'insérer dans la rainure, est le chant inférieur (33) du pied.

2. Jeu d'éléments de contruction pour un présentoir à marchandises (15.1-15.6), avec
- une pièce de séparation d'étagère (14,) avec un chant frontal (16) et un pied (32), qui comme limite inférieure présente un chant inférieur (33) de pied qui s'étend perpendiculairement au plan de la pièce de séparation, et
- une pièce de construction (17) à rainure dans laquelle s'insère un chant de la pièce de séparation d'étagère,
**caractérisé en ce que**
- la pièce de construction à rainure est une plaque frontale (17) à symétrie axiale dans laquelle la rainure (36) s'étend le long de l'axe de symétrie axiale,
- le chant de la pièce de séparation d'étagère (14) qui est prévu pour s'insérer dans la rainure est le chant frontal (16), et à cet effet les dimensions de la rainure sont adaptées aux dimensions du chant frontal,
- le chant inférieur de plaque (35) de la plaque frontale (17) est formé avec au moins un pied qui s'étend jusqu'en-dessous du chant inférieur de pièce de séparation (28) de la pièce de séparation d'étagère (14),
- un rail à étiquettes pouvant être lues par scanner (13) possède une aile de fixation par laquelle il peut être fixé sur le panneau d'étagère (11), tandis qu'une rainure (20) s'étend dans l'aile de fixation suivant la direction longitudinale du rail (13), et
- le chant inférieur (35) du pied de la plaque frontale (17) est insérable dans la rainure (20) du rail à étiquettes (13).

3. Jeu de pièces de construction selon la revendication 1 ou 2, **caractérisé en ce que** le chant frontal (16) de la pièce de séparation d'étagère (14) s'étend en substance perpendiculairement au chant inférieur (28) de la pièce de séparation d'étagère.

4. Jeu de pièces de construction selon la revendication 2 ou 3, **caractérisé en ce que** sur les deux faces de la rainure (36), une ligne de future découpe (27.17.2) est prévue sur la plaque frontale (17).

5. Jeu de pièces de construction selon la revendication 2 ou 3, **caractérisé en ce que** sur la plaque frontale (17) sont prévues deux paires d'ailes (37, 38) qui s'éloignent de la plaque sur le côté de la rainure (36), chaque paire étant parallèle à chaque côté de la rainure.

6. Jeu de pièces de construction selon la revendication 4 ou 5, **caractérisé en ce que** chaque paire d'ailes (37, 38) s'étend entre la rainure (36) et un ligne de future découpe (27.17.2).

7. Jeu de pièces de construction selon la revendication 4 ou 5, **caractérisé par** une pièce en L (39), dont une première aile (40) est formée en vue de s'insérer entre les ailes (37,38) d'une des paires d'ailes et dont la deuxième aile (41) est disposée par rapport à la première aile de telle manière que dans la situation où la pièce en L et la plaque frontale (17) sont assemblées, la deuxième aile s'étend parallélement au plan de la plaque.

8. Jeu de pièces de construction selon la revendication 7, **caractérisé en ce que** la seconde aile (41) est en substance aussi longue que la distance entre un bord longitudinal de la plaque frontale (17) s'étendant parallélement à l'axe de symétrie et la paire suivante d'ailes (37, 38).
